# EUROPÄISCHE PATENTSCHRIFT

(11) **EP 3 548 664 B1**
(45) Veröffentlichungstag und Bekanntmachung des Hinweises auf die Patenterteilung: **08.03.2023**
(21) Anmeldenummer: 17811885.7
(22) Anmeldetag: 28.11.2017
(51) Int. Cl.: D21F 3/04

(54) **PRESSANORDNUNG**
PRESSING ARRANGEMENT
ENSEMBLE DE PRESSAGE

(30) Priorität: 05.12.2016 DE 102016123433
(43) Veröffentlichungstag der Anmeldung: 09.10.2019
(73) Patentinhaber: Voith Patent GmbH, 89522 Heidenheim (DE)
(72) Erfinder: MOSER, Johann, 89518 Heidenheim (DE)
(74) Vertreter: Voith Patent GmbH - Patentabteilung
(86) Internationale Anmeldenummer: PCT/EP2017/080668
(87) Internationale Veröffentlichungsnummer: WO 2018/104110

(56) Entgegenhaltungen:
- EP-A2- 0 107 606
- EP-A2- 1 342 837
- CA-C- 1 277 166
- DE-A1-102007 021 051

## Beschreibung

Die Erfindung betrifft eine Pressanordnung zur Entwässerung einer Papier-, Karton-, Tissue- oder einer anderen Faserstoffbahn in einer Maschine zur Herstellung und/oder Veredlung derselben mit einer, von einem endlos umlaufenden, wasseraufnehmenden und luftdurchlässigen Entwässerungsband sowie der außenliegenden Faserstoffbahn umschlungenen Saugwalze und einer in Bahnlaufrichtung folgenden, von einem glatten, endlos umlaufenden Transferband umschlungenen, zylindrischen Zentralwalze, die an der Bildung von wenigstens einem Pressspalt mit einer, von einem endlos umlaufenden, wasseraufnehmenden Entwässerungsband umschlungenen Presswalze beteiligt ist, wobei das Transferband die Faserstoffbahn von dem Entwässerungsband der Saugwalze übernimmt.

Derartige Pressenanordnungen sind beispielsweise aus der EP 1 342 837 A2 sowie der EP 0 107 606 A2 bekannt und bieten wegen ihrer Kompaktheit neben Raumauch Kostenvorteile.

Problematisch gestaltet sich dabei jedoch die Übergabe der Faserstoffbahn an das Transferband.

Hinzu kommt oft auch die Notwendigkeit einer nachfolgenden Offsetpresse zur Beseitigung von Filzmarkierungen bei der Faserstoffbahn verbunden mit einem Verlust an Volumen und Steifigkeit.

Die Aufgabe der Erfindung ist es daher eine effiziente Entwässerung bei sicherer Bahnführung zu gewährleisten.

Erfindungsgemäß wurde die Aufgabe durch die Merkmale des Anspruchs 1 gelöst.

Durch den Abstand und die damit verbundenen Entkopplung zwischen Saugwalze und Zentralwalze vereinfacht sich der Aufbau der Pressanordnung erheblich. Dabei gewährleistet der Übergabe-Pressspalt eine sichere Bahnübergabe vom Entwässerungsband an das wesentlich glattere, nicht-permeable Transferband. Dementsprechend sollte das Entwässerungsband auch zur Vermeidung einer Rückbefeuchtung der Faserstoffbahn unmittelbar nach dem Übergabe-Pressspalt von der Faserstoffbahn weggeführt werden, so dass die Faserstoffbahn vom Übergabe-Pressspalt zur Zentralwalze allein vom Transferband geführt wird.

Um dabei eine sichere Haftung der Faserstoffbahn am Transferband sicherzustellen, ist es von Vorteil, wenn das Transferband zwischen dem Übergabe-Pressspalt und der Zentralwalze senkrecht oder in Bahnlaufrichtung maximal bis zu 35° geneigt zur Senkrechten verläuft.

Des Weiteren kann die Entwässerung noch durch eine erhöhte Viskosität infolge Aufheizung der Faserstoffbahn unterstützt werden. Hierzu sollte die Faserstoffbahn zwischen dem Übergabe-Pressspalt und der Zentralwalze von einem Dampfblaskasten mit Dampf beaufschlagt werden.

Erfindungsgemäß bildet die Zentralwalze mit zumindest zwei, jeweils von einem separaten, endlos umlaufenden und wasseraufnehmenden Entwässerungsband umschlungenen Presswalzen je einen Pressspalt.

Für eine intensive aber dennoch volumenschonende Entwässerung sollte zumindest ein Pressspalt der zylindrischen Zentralwalze verlängert ausgebildet sein.

Im allgemeinen wird der verlängerte Pressspalt auf bekannte Weise von einer Schuhpresswalze gebildet, welche einen flexiblen Walzenmantel besitzt, der im Bereich des Pressspaltes über einen Anpressschuh mit konkaver Pressfläche läuft.

Meist genügt es zur Begrenzung des Aufwandes nur den letzten Pressspalt der Zentralwalze verlängert auszuführen. Jedoch kann die Entwässerungsleistung optimiert werden, wenn beide Pressspalte der Zentralwalze verlängert ausgebildet sind.

Damit die Zentralwalze auch ausreichend Platz zur Realisierung von mehreren Pressspalten bietet, sollte diese einen Durchmesser von mindestens 100 cm, vorzugsweise wenigstens 160 cm haben.

Zur umfassenden Nutzung der Saugwalze sollte diese mit einer, von einem endlos umlaufenden, wasseraufnehmenden Entwässerungsband umschlungenen Presswalze einen Pressspalt, vorzugsweise den ersten Pressspalt der Pressanordnung bilden. Wegen des noch relativ hohen Feuchtegehaltes der Faserstoffbahn genügen hierbei geringe Presskräfte.

Außerdem kann es zur Aufheizung der Faserstoffbahn von Vorteil sein, wenn der Faserstoffbahn im Umschlingungsbereich der Saugwalze, vor dem Übergabe-Pressspalt ein Dampfblaskasten zugeordnet ist.

Für eine sichere Bahnführung sollte das Entwässerungsband der Saugwalze die Faserstoffbahn von einem endlos umlaufenden Band, vorzugsweise einem Formiersieb eines vorgelagerten Formers zur Blattbildung übernehmen und/oder die Faserstoffbahn nach der Zentralwalze vom Transferband an ein endlos umlaufendes Band, vorzugsweise ein luftdurchlässiges Trockensieb einer folgenden Trockeneinheit der Maschine übergeben werden.

Bei hohen Maschinengeschwindigkeiten und/oder hohen Flächengewichten ist es hierbei vorteilhaft, wenn die Faserstoffbahn zwischen dem Former und der Trockeneinheit ständig von zumindest einem Band geführt wird.

Zusätzlich kann die Entwässerung noch dadurch unterstützt werden, dass das Formiersieb vor der Abgabe der Faserstoffbahn gemeinsam mit einem endlos umlaufenden, wasseraufnehmenden Entwässerungsband und der dazwischenliegenden Faserstoffbahn durch einen Vor-Pressspalt geführt wird.

Nachfolgend soll die Erfindung an einem Ausführungsbeispiel näher erläutert werden. In der beigefügten Zeichnung zeigt die Figur eine schematische Darstellung einer erfindungsgemäßen Pressanordnung.

Diese Pressanordnung dient zur Entwässerung einer Faserstoffbahn 1, insbesondere einer Kartonbahn in einer Papiermaschine zur Herstellung derselben.

Dabei soll durch eine effiziente, aber dennoch volumenschonende Entwässerung der Faserstoffbahn 1 eine hohe Steifigkeit des Kartons erreicht werden. Außerdem erzeugt das glatte Transferband eine gute Kartonoberfläche, so dass eine meist nachfolgende Offestpresse entfallen kann.

Nach der Blattbildung in einem Former wird die Faserstoffbahn 1 vom wasserdurchlässigen Formiersieb 22 an ein wasser- und lufdurchlässiges Entwässerungsband 4 der nachfolgenden Pressanordnung übergeben.

Vor der Übergabe erfolgt allerdings noch eine Vorentwässerung der Faserstoffbahn 1. Hierzu wird das Formiersieb 22 gemeinsam mit einem wasseraufnehmenden Entwässerungsband 23 sowie der dazwischenliegenden Faserstoffbahn 1 durch einen von zwei Presswalzen 24,25 gebildeten Vor-Pressspalt 10 geführt.

Das die Faserstoffbahn 1 vom Formiersieb 22 übernehmende Entwässerungsband 4 ist über dieser angeordnet und führt die Faserstoffbahn 1 gemeinsam mit einem unter der Faserstoffbahn 1 laufenden Entwässerungsband 19 durch einen ersten Pressspalt 11. Dabei wird der erste Pressspalt 11 von einer unteren zylindrischen Presswalze 20 und einer darüber liegenden Saugwalze 2 gebildet. Die Presswalze 20 kann aber auch eine Schuh-Presswalze sein.

Wegen des hohen Feuchtegehaltes der Faserstoffbahn 1 genügen dabei relativ geringe Presskräfte, wobei das anfallende Wasser über die Entwässerungsbander 4,19 sowie die Saugwalze 2 abgeführt wird.

Nach dem ersten Pressspalt 11 erfolgt eine Aufheizung der Faserstoffbahn 1 mittels Dampfbeaufschlagung über einen Dampfblaskasten 9 im Umschlingungsbereich der Saugwalze 2, was die Entwässerung der Faserstoffbahn 1 fördert.

Danach wird die Faserstoffbahn 1 vom oberen Entwässerungsband 4 an ein unter der Faserstoffbahn 1 angeordnetes, wasserundurchlässiges und glattes Transferband 6 übergeben. Hierzu werden das Entwässerungsband 4, das Transferband 6 und die dazwischenliegende Faserstoffbahn 1 durch einen Übergabe-Pressspalt 12 geführt, der von der Saugwalze 2 und einer zylindrischen Presswalze 7 gebildet wird.

Dieses Transferband 6 führt die obenliegende Faserstoffbahn 1 um eine, unter dem Transferband 6 rotierende Zentralwalze 3 und übergibt diese nach der Umschlingung der Zentralwalze 3 an ein oberes, endlos umlaufendes und luftdurchlässiges Trockensieb 21 einer folgenden Trockeneinheit der Papiermaschine.

Die folgende Trockeneinheit wird von einer Trockengruppe gebildet, in der die Faserstoffbahn 1 zur Trocknung vom Trockensieb 21 gestützt, abwechselnd über beheizte Trockenzylinder 26 und Leitwalzen 27 geführt wird.

Damit ist die Faserstoffbahn 1 zwischen dem Former und der Trockeneinheit ständig von zumindest einem Band 4,6 geführt, was die Bahnführung auch bei hohen Maschinengeschwindigkeiten und hohen Flächengewichten der Faserstoffbahn 1 sehr stabil macht.

Der lichte Abstand zwischen der Saugwalze 2 und der Zentralwalze 3 liegt zwischen 250 und 2.000 mm. Durch die Entkopplung beider Walzen 2,3 vereinfacht sich der Aufbau der Pressanordnung erheblich. Der Abstand ist insbesondere auch deshalb erforderlich, weil ein Kontakt der Zentralwalze 3 mit der Saugwalze 2 wegen der Presswalze 7 nicht realisierbar ist.

Um die Faserstoffbahn 1 zwischen der Saugwalze 2 und der Zentralwalze 3 sicher auf dem Transferband 6 zu führen, verläuft das Transferband 6 in diesem Abschnitt senkrecht oder wie in der Figur dargestellt leicht in Maschinenlaufrichtung zur Senkrechten geneigt.

Außerdem wird die Faserstoffbahn 1 zwischen dem Übergabe-Pressspalt 12 und der Zentralwalze 3 nochmals von einem Dampfblaskasten 8 mit Dampf beaufschlagt.

Die zylindrische Zentralwalze 3 ist mit einen Durchmesser von über 160 cm relativ groß, so dass im Umschlingungsbereich des Transferbandes 6 mit der außenliegenden Faserstoffbahn 1 zwei weitere Pressspalte 13,14 gebildet werden können.

Dabei wird der in Bahnlaufrichtung 5 erste Pressspalt 13 zwischen der Zentralwalze 3 und einer von einem separaten Entwässerungsband 15 umschlungenen, zylindrischen Presswalze 17 gebildet.

Der zweite darauf folgenden Pressspalt 14 ist verlängert ausgeführt. Hierbei wird eine, ebenfalls voneinem endlos umlaufenden Entwässerungband 16 umschlungene Schuh-Presswalze 18 gegen die Zentralwalze 3 gedrückt.

Schuh-Presswalzen 18 bestehen in der Regel aus einem flexiblen Walzenmantel, der im Bereich des verlängerten Pressspaltes 14 über einen Anpressschuh mit konkaver Pressfläche läuft.

Die endlos umlaufenden Entwässerungsbänder 4,15,16,19,23 dienen zur Aufnahme und dem Abtransport des im jeweiligen Pressspalt 10,11,12,13,14 aus der Faserstoffbahn 1 ausgepressten Wassers und sind meist als Pressfilze ausgeführt.

Die Übernahme der Faserstoffbahn 1 wird oft von einer, vom übernehmenden Entwässerungsband 4 oder Trockensieb 21 umschlungenen, besaugten Leitwalze 28,29 unterstützt.

Die besaugte Leitwalze 28,29 besitzt hierzu einen perforierten Walzenmantel, dessen Innenraum mit einer Unterdruckquelle verbunden ist.

## Patentansprüche

1. Pressanordnung zur Entwässerung einer Papier-, Karton-, Tissue- oder einer anderen Faserstoffbahn (1) in einer Maschine zur Herstellung und/oder Veredlung derselben mit einer, von einem endlos umlaufenden, wasseraufnehmenden und luftdurchlässigen Entwässerungsband (4) sowie der außenliegenden Faserstoffbahn (1) umschlungenen Saugwalze (2) und einer in Bahnlaufrichtung (5) folgenden, von einem glatten, endlos umlaufenden Transferband (6) umschlungenen, zylindrischen Zentralwalze (3), die an der Bildung von wenigstens einem Pressspalt (13,14) mit einer, von einem endlos umlaufenden, wasseraufnehmenden Entwässerungsband (15,16) umschlungenen Presswalze (17,18) beteiligt ist, wobei das Transferband (6) die Faserstoffbahn (1) von dem Entwässerungsband (4) der Saugwalze (2) übernimmt und die Saugwalze (2) mit einer Übergabe-Presswalze (7) einen Übergabe-Pressspalt (12) bildet, durch den das Entwässerungsband (4) der Saugwalze (2) und das Transferband (6) gemeinsam mit der dazwischenliegenden Faserstoffbahn (1) laufen, **dadurch gekennzeichnet, dass** die Zentralwalze (3) mit zumindest zwei, jeweils von einem endlos umlaufenden, wasseraufnehmenden Entwässerungsband (15,16) umschlungenen Presswalzen (17,18) je einen Pressspalt (13,14) bildet.

2. Pressanordnung nach Anspruch 1, **dadurch gekennzeichnet, dass** die Saugwalze (2) und die Zentralwalze (3) voneinander beabstandet sind und die Faserstoffbahn (1) vom Übergabe-Pressspalt (12) zur Zentralwalze (3) allein vom Transferband (6) geführt wird.

3. Pressanordnung nach Anspruch 1 oder 2, **dadurch gekennzeichnet, dass** das Transferband (6) zwischen dem Übergabe-Pressspalt (12) und der Zentralwalze (3) senkrecht oder in Bahnlaufrichtung (5) bis zu 35° geneigt zur Senkrechten verläuft.

4. Pressanordnung nach einem der vorhergehenden Ansprüche, **dadurch gekennzeichnet, dass**
die Faserstoffbahn (1) zwischen dem Übergabe-Pressspalt (12) und der Zentralwalze (3) von einem Dampfblaskasten (8) mit Dampf beaufschlagt wird.

5. Pressanordnung nach einem der vorhergehenden Ansprüche, **dadurch gekennzeichnet, dass**
zumindest ein Pressspalt (13,14) der Zentralwalze (4) verlängert ausgebildet ist.

6. Pressanordnung nach einem der vorhergehenden Ansprüche, **dadurch gekennzeichnet, dass**
das beide Pressspalte (13,14) der Zentralwalze (3) verlängert ausgebildet sind.

7. Pressanordnung nach einem der vorhergehenden Ansprüche, **dadurch gekennzeichnet, dass**
die Zentralwalze (3) einen Durchmesser von mindestens 100 cm, vorzugsweise wenigstens 160 cm hat.

8. Pressanordnung nach einem der vorhergehenden Ansprüche, **dadurch gekennzeichnet, dass**
die Saugwalze (2) mit einer, von einem endlos umlaufenden, wasseraufnehmenden Entwässerungsband (19) umschlungenen Presswalze (20) einen Pressspalt (11), vorzugsweise den ersten Pressspalt (11) der Pressanordnung bildet.

9. Pressanordnung nach einem der vorhergehenden Ansprüche, **dadurch gekennzeichnet, dass**
der Faserstoffbahn (1) im Umschlingungsbereich der Saugwalze (2), vor dem Übergabe-Pressspalt (12) ein Dampfblaskasten (9) zugeordnet ist.

10. Pressanordnung nach einem der vorhergehenden Ansprüche, **dadurch gekennzeichnet, dass**
die Faserstoffbahn (1) nach der Zentralwalze (3) vom Transferband (6) an ein endlos umlaufendes Band, vorzugsweise ein luftdurchlässiges Trockensieb (21) einer folgenden Trockeneinheit der Maschine übergeben wird.

11. Pressanordnung nach einem der vorhergehenden Ansprüche, **dadurch gekennzeichnet, dass**
das Entwässerungsband (4) der Saugwalze (2) die Faserstoffbahn (1) von einem endlos umlaufenden Band, vorzugsweise einem Formiersieb (22) eines vorgelagerten Formers zur Blattbildung übernimmt.

12. Pressanordnung nach Anspruch 10 oder 11, **dadurch gekennzeichnet, dass** die Faserstoffbahn (1) zwischen dem Former und der Trockeneinheit ständig von zumindest einem Band (4,6) geführt wird.

13. Pressanordnung nach Anspruch 11 oder 12, **dadurch gekennzeichnet, dass** das Formiersieb (22) vor der Abgabe der Faserstoffbahn (1) gemeinsam mit einem endlos umlaufenden, wasseraufnehmenden Entwässerungsband (23) und der dazwischenliegenden Faserstoffbahn (1) durch einen Vor-Pressspalt (10) geführt wird.

## Claims

1. Press arrangement for dewatering a paper, board, tissue or other fibrous web (1) in a machine for producing and/or finishing the same, having a suction roll (2) around which an endlessly circulating, water-absorbing and air-permeable dewatering belt (4) and the outer fibrous web (1) are wrapped, and a cylindrical central roll (3) which is wrapped in the web running direction (5) and is involved in forming at least one press nip (13, 14) with a smooth, endlessly circulating transfer belt (6), a smooth, endlessly circulating transfer belt (6) wraps around the cylindrical central roll (3), which is involved in the formation of at least one press nip (13, 14) with an endlessly circulating, water-absorbing dewatering belt (15, 16) wrapped around it, 16), wherein the transfer belt (6) takes over the fibrous web (1) from the dewatering belt (4) of the suction roll (2) and the suction roll (2) forms a transfer nip (12) with a transfer press roll (7), through which the dewatering belt (4) of the suction roll (2) and the transfer belt (6) run together with the fibrous web (1) lying therebetween, **characterized in that** the central roll (3) forms a press nip (13, 14) in each case with at least two press rolls (17, 18) looped around in each case by an endlessly circulating, water-absorbing dewatering belt (15, 16).

2. Press arrangement according to claim 1, **characterised in that** the suction roll (2) and the central roll (3) are spaced apart from each other and the fibrous web (1) is guided from the transfer nip (12) to the central roll (3) solely by the transfer belt (6).

3. Press arrangement according to claim 1 or 2, **characterised in that** the transfer belt (6) between the transfer press nip (12) and the central roller (3) runs vertically or inclined up to 35° to the vertical in the web running direction (5).

4. Pressing arrangement according to one of the preceding claims, **characterized in that**
the fibrous web (1) between the transfer press nip (12) and the central roll (3) is impinged with steam by a steam blow box (8).

5. Pressing arrangement according to one of the preceding claims, **characterized in that**
at least one press nip (13, 14) of the central roller (4) is extended.

6. Pressing arrangement according to one of the preceding claims, **characterized in that**
that both press nips (13, 14) of the central roller (3) are extended.

7. Press arrangement according to one of the preceding claims, **characterized in that**
the central roller (3) has a diameter of at least 100 cm, preferably at least 160 cm.

8. Pressing arrangement according to one of the preceding claims, **characterized in that**
the suction roller (2) forms a press nip (11), preferably the first press nip (11) of the press arrangement, with a press roller (20) looped around by an endlessly circulating, water-absorbing drainage belt (19).

9. Pressing arrangement according to one of the preceding claims, **characterized in that**
a steam blow box (9) is assigned to the fibrous web (1) in the wrap-around area of the suction roll (2) before the transfer press nip (12).

10. Pressing arrangement according to one of the preceding claims, **characterized in that**
the fibrous web (1) is transferred after the central roll (3) from the transfer belt (6) to an endlessly circulating belt, preferably an air-permeable drying wire (21) of a subsequent drying unit of the machine.

11. Press arrangement according to one of the preceding claims, **characterized in that**
the dewatering belt (4) of the suction roll (2) takes over the fibrous web (1) from an endlessly circulating belt, preferably a forming wire (22) of an upstream former for sheet formation.

12. Press arrangement according to claim 10 or 11, **characterised in that** the fibrous web (1) is constantly guided by at least one belt (4,6) between the former and the drying unit.

13. Pressing arrangement according to claim 11 or 12, **characterized in that** the forming fabric (22) is guided through a pre-press nip (10) together with an endlessly circulating, water-absorbing dewatering belt (23) and the fibrous web (1) lying therebetween before the fibrous web (1) is discharged.

## Revendications

1. Agencement de presse pour l'égouttage d'une bande de papier, de carton, de papier tissu ou d'une autre bande fibreuse (1) dans une machine de fabrication et/ou d'ennoblissement de celle-ci, avec un cylindre aspirant (2) entouré d'une bande d'égouttage (4) circulant sans fin, absorbant l'eau et perméable à l'air, ainsi que de la bande fibreuse (1) située à l'extérieur, et avec un cylindre cylindrique (3) suivant dans le sens de circulation de la bande (5), d'un rouleau central cylindrique (3) entouré d'une bande de transfert lisse (6) circulant sans fin, qui participe à la formation d'au moins une fente de pressage (13, 14) avec une bande de déshydratation (15,16), la bande de transfert (6) prenant en charge la bande fibreuse (1) de la bande d'égouttage (4) du rouleau aspirant (2) et le rouleau aspirant (2) formant avec un rouleau presseur de transfert (7) une fente de pressage de transfert (12), à travers laquelle la bande d'égouttage (4) du rouleau aspirant (2) et la bande de transfert (6) passent ensemble avec la bande de matière fibreuse (1) située entre elles, **caractérisé en ce que** le rouleau central (3) forme respectivement une fente de pressage (13, 14) avec au moins deux rouleaux de pressage (17, 18) entourés chacun par une bande d'égouttage (15, 16) absorbant l'eau et circulant sans fin.

2. Ensemble de pressage selon la revendication 1, **caractérisé en ce que** le rouleau aspirant (2) et le rouleau central (3) sont espacés l'un de l'autre et la bande de matière fibreuse (1) est guidée par la bande de transfert (6) seule depuis la fente de presse de transfert (12) vers le rouleau central (3).

3. Ensemble de pressage selon la revendication 1 ou 2, **caractérisé en ce que** la bande de transfert (6) s'étend entre la ligne de contact de transfert (12) et le rouleau central (3) verticalement ou inclinée jusqu'à 35° par rapport à la verticale dans le sens de défilement de la bande (5).

4. Ensemble de pressage selon l'une des revendications précédentes, **caractérisé en ce que**
la bande de matière fibreuse (1) est alimentée en vapeur par une boîte de soufflage de vapeur (8) entre la fente de presse de transfert (12) et le rouleau central (3).

5. Ensemble de pressage selon l'une des revendications précédentes, **caractérisé en ce que**
au moins une fente de pressage (13, 14) du rouleau central (4) est réalisée de manière prolongée.

6. Ensemble de pressage selon l'une des revendications précédentes, **caractérisé en ce que**
**en ce que** les deux fentes de pressage (13, 14) du rouleau central (3) sont réalisées de manière prolongée.

7. Ensemble de pressage selon l'une des revendications précédentes, **caractérisé en ce que**
le rouleau central (3) a un diamètre d'au moins 100 cm, de préférence d'au moins 160 cm.

8. Ensemble de pressage selon l'une des revendications précédentes, **caractérisé en ce que**
le rouleau aspirant (2) forme avec un rouleau presseur (20) entouré par une bande de drainage (19) absorbant l'eau et tournant sans fin une fente de pressage (11), de préférence la première fente de pressage (11) du dispositif de pressage.

9. Ensemble de pressage selon l'une des revendications précédentes, **caractérisé en ce que**
une boîte de soufflage de vapeur (9) est associée à la bande fibreuse (1) dans la zone d'enroulement du rouleau aspirant (2), avant la fente de pressage de transfert (12).

10. Ensemble de pressage selon l'une des revendications précédentes, **caractérisé en ce que**
la bande de matière fibreuse (1) est transférée après le rouleau central (3) de la bande de transfert (6) à une bande circulant sans fin, de préférence une toile de séchage (21) perméable à l'air d'une unité de séchage suivante de la machine.

11. Ensemble de pressage selon l'une des revendications précédentes, **caractérisé en ce que**
la bande d'égouttage (4) du rouleau aspirant (2) prend en charge la bande de matière fibreuse (1) d'une bande circulant sans fin, de préférence d'une toile de formation (22) d'une formeuse placée en amont pour former des feuilles.

12. Ensemble de pressage selon la revendication 10 ou 11, **caractérisé en ce que** la bande de matière fibreuse (1) est guidée en permanence par au moins une bande (4, 6) entre le formeur et l'unité de séchage.

13. Agencement de pressage selon la revendication 11 ou 12, **caractérisé en ce que** le tamis de formation (22) est guidé à travers une fente de pré-pressage (10) avant la délivrance de la bande de matière fibreuse (1), conjointement avec une bande d'égouttage (23) absorbant l'eau et circulant sans fin et la bande de matière fibreuse (1) située entre elles.
